# FASCICULE DE BREVET EUROPEEN

(11) **EP 0 124 465 B1**
(45) Date de publication et mention de la délivrance du brevet: **26.10.1988**
(21) Numéro de dépôt: 84460003.1
(22) Date de dépôt: 25.04.1984
(51) Int. Cl.: B41J 3/04

(54) **Dispositif de contrôle de charge, et son application au contrôle de la vitesse des gouttes d'encre d'une imprimante à jet d'encre.**
Ladungskontrollvorrichtung und deren Verwendung zur Tintentropfengeschwindigkeitskontrolle eines Tintenstrahldruckers.
Charge control device and its application to ink droplets speed control.

(30) Priorité: 29.04.1983 FR 8307549; 13.10.1983 FR 8316439
(43) Date de publication de la demande: 07.11.1984
(73) Titulaire: IMAJE S.A., 26500 Bourg les Valence (FR)
(72) Inventeur: Regnault, Luc, F-26500 Bourg Les Valence (FR); Maingaud, Jean-Paul, F-26300 Bourg-de-Peace (FR)
(74) Mandataire: Dubreuil, Annie (FR)

(56) Documents cités:
- FR-A- 2 210 143
- FR-A- 2 471 278
- US-A- 3 852 768
- US-A- 3 953 860
- US-A- 3 977 010
- US-A- 4 007 463
- US-A- 4 045 770
- US-A- 4 063 252
- XEROX DISCLOSURE JOURNAL, vol. 3, no. 3, mai/juin 1978, pages 175-180, Stanford, US; L.W. SCHAEFFER et al.: "Electrostatic voltmeter"
- IBM TECHNICAL DISCLOSURE BULLETIN, vol. 19, no. 4, septembre 1976, pages 1203-1204, New York, US; R.W. ARNOLD: "Raster scan control for an ink jet printer"
- PATENTS ABSTRACTS OF JAPAN, vol. 7, no. 55 (M-198)[1200], 5 mars 1983

## Description

L'invention concerne un dispositif de contrôle de charge des gouttes dans une imprimante à jet d'encre, ainsi que son application au contrôle de la vitesse des dites gouttes.

La technique d'écriture par projection d'encre utilisant un jet continu de gouttelettes calibrées, fournies par un système de modulation, nécessite de charger électrostatiquement ces gouttelettes au moyen d'une électrode appropriée. Le passage de ces gouttes chargées de manière variable entre des plaques portées à un fort potentiel conduit à une déflexion des gouttes proportionnelles à la charge et qui, combinée avec le déplacement d'un support, permet l'obtention de matrices de caractères imprimés.

Le bon fonctionnement du dispositif exige l'introduction de moyens de contrôle de la précision de la charge et de la vitesse des gouttes. Ceuxci doivent répondre à un certain nombre d'exigences dont les principales sont notamment le faible encombrement et la grande rusticité. Le dispositif ne doit pas pouvoir se dérégler, ni être altéré par l'environnement chimiquement agressif. Enfin, il doit être efficace et pour cela il ne doit pas risquer d'être perturbé par les champs électriques avoisinants.

Le brevet US 3.977.010 (Fig. 6) decrit un dispositif dans lequel deux noyaux conducteurs sont noyés dans un cylindre en matériau isolant de part et d'autre d'une fente réalisée dans le dit cylindre. La mise en oeuvre d'un tel dispositif n'est ni simple, ni fiable car des problèmes d'alignement des conducteurs se posent au niveau du passage des gouttes.

Le brevet US 3.852.768 (voir c, 3, t. 5 10) decrit un procédé de mesure de la vitesse des gouttes nécessitant la mise en oeuvre de deux détecteurs individuels placés à une distance déterminée.

Dans les deux cas, chacun des dispositifs n'accomplit lui seul qu'une seulefonction, le contrôle de charge ou la mesure de la vitesse des gouttes.

La présente invention a précisément pour objet un dispositif capable de contrôler à la fois la charge et la vitesse des gouttes dans une imprimante à jet d'encre simple et facile à mettre en place. Elle concerne plus précisément un dispositif de contrôle de charge de gouttes d'encre fragmentées et chargées électrostatiquement en vue d'être déviées pour constituer une matrice de caractères imprimés sur un support, comportant un détecteur de charge placé à l'intérieur d'un cylindre creux extérieur conducteur (1) et isolé de ce cylindre extérieur (1) par un cylindre intermédiaire isolant (2), une fente étant pratiquée dans cet ensemble pour permettre le passage des gouttes d'encre chargées, dispositif caractérisé en ce que ce détecteur de charge est constitué de deux cylindres pleins (31) et (32), la fente étant pratiquée de telle sorte que les gouttes passent successivement à travers le premier et le second conducteurs (31) et (32) fendus, induisant au niveau de chacun de ces deux passages, un signal exploité par un circuit électronique (12).

L'invention concerne également l'application de ce dispositif de contrôle de charge, au contrôle de la vitesse de gouttes d'un jet d'encre. En effet, dans une imprimante à jet d'encre, un certain nombre de paramètres de fonctionnement doivent être conservés malgré les variations inévitables d'environnement. C'est le cas notamment de la vitesse des gouttes: celleci doit être maintenue constante malgré les modifications des caractéristiques de l'encre comme la viscosité qui peut évoluer au cours du temps. En effet, sous l'influence des variations de la température ambiante, ou suite à des conditions de fonctionnement générant un surcroît d'échauffement, une évaporation du solvant intervient à plus ou moins long terme. Il en résulte une évolution concommitante de la viscosité donc de la vitesse. La présente invention a donc également comme but de pallier ces inconvénients et concerne un procédé de mesure de la vitesse des gouttes d'encre pour asservir les moyens de mise en pression de l'encre au temps (T) que met chaque goutte pour parcourir une distance (D); cette distance étant obtenue grâce à la mise en oeuvre d'un dispositif de contrôle de charge, conforme à l'invention.

L'invention sera mieux comprise à l'aide des explications qui vont suivre et des figures jointes parmi lesquelles:
- les figures 1 a et 1 b représentent schématiquement, vu de face, selon une coupe (AA) et une coupe (BB), un exemple de réalisation d'un dispositif conforme à l'invention;
- la figure 2 est une représentation schématique d'un circuit électronique destiné à coopérer avec un dispositif selon l'invention pour la mesure de la charge des gouttes.

Pour plus de clarté, les mêmes éléments portent les mêmes références sur toutes les figures.

Selon les figures 1a et 1b deux électrodes de contrôle de charge sont insérées dans un cylindre (1) unique en matériau conducteur.

L'intérieur de ce cylindre extérieur (1), constituant le blindage du dispositif (100), est rempli sur une certaine longueur par un matériau isolant (2₁), par exemple un polymère fluoré tel qu'un PTFE. Selon une caractéristique de l'invention, deux trous sont percés dans le fourreau isolant (2₁), trous dans lequels sont introduits deux cylindres pleins (3₁) et (3₂) qui se trouvent noyés dans le fourreau isolant (2). Enfin, une fente (10) est réalisée sur une longueur (L) et une épaisseur (e). Les cylindres (3₁) et (3₂) sont l'un et l'autre reliés à un circuit électronique de commande (non représentés sur les figures 1 a et 1 b). Une telle structure permet d'effectuer deux mesures successives de la charge des gouttes qui transitent dans la fente, l'une au niveau du cylindre plein (3₁) et l'autre, au niveau du cylindre plein (3₂).

Un exemple de réalisation non limitatif d'un circuit électronique (12) destiné à coopérer avec un dispositif conforme à l'invention est représenté schématiquement sur la figure 2.

Le détecteur (100) constitué de son blindage extérieur (1 mis à la masse (m) et de sa fente (10), est relié par un tube coaxial (11) à l'entrée (E) du circuit (12). Celui-ci comporte quatre parties essentielles, la première (A) qui est constituée par la combinaison d'une résistance (R1) et deux diodes (d1) et (d2) de polarité inversée, a pour fonction de protéger le dispositif contre des surtensions accidentelles provenant de la présence de hautes tensions sur le détecteur (100); la seconde (B) est un filtre passe-bande constitué par un amplificateur (A1-R5-C2) à gain élevé.

L'entrée positive de ce dernier est reliée à une résistance (R1) reliée elle-même à la masse tandis que son entrée négative est reliée également à la masse (m) à travers la résistance (R4) et le circuit parallèle résistance/condensateur (R3-C1).

Le signal à la sortie de l'amplificateur (A1) est appliqué à un comparateur à hysteresis (D) à travers une cellule (C) constituée par un condensateur (C3) et une résistance (R6) dont la fonction est de bloquer le passage des tensions continues; ce comparateur à hysteresis constitué par un amplificateur (A2), deux résistances (R7) et (R8) et un potentiomètre (P1), fournit à la sortie (S) du circuit électronique (12) un signal logique utilisable par des moyens de contrôle de type connu, capables de mesurer l'amplitude du signal présent à la sortie (S).

Une telle électrode de contrôle de charge peut également accomplir une seconde fonction; à savoir celle de dispositif de mesure et de contrôle de la vitesse des gouttes d'encre comme cela est expliqué ci-après.

Une imprimante à jet d'encre est essentiellement constituée de manière classique:
-d'un réservoir d'encre,
-d'une pompe de mise en pression de cette encre,
-d'un transducteur piezo-électrique chargé de fractionner le jet,
-d'une électrode de charge,
-d'une électrode de contrôle de charge,
-de plaques de déflexion.

Conformément à l'invention, la mise en pression de l'encre dans l'imprimante est assurée au moyen d'une pompe à engrenage d'un type connu en soi commandé par un moteur pas à pas. Ce sont précisément les qualités de ces moyens de _mise en pression que l'on utilise dans la présente invention pour, selon une caractéristique importante, ramener la vitesse de chaque goutte à une valeur constante en faisant varier la pression en fonction précisément de l'évolution de cette vitesse.

Le procédé conforme à l'invention consiste donc à mesurer en permanence la vitesse des gouttes et à asservir à cette donnée, le fonctionnement de la pompe de mise en pression.

Il met en oeuvre une électrode de contrôle de charge du type de celui qui est décrit au moyen des figures la et Ib. Une telle structure permet d'effectuer deux mesures successives de la charge des gouttes qui transitent dans la fente, l'une au niveau du cylindre plein (30) et l'autre, au niveau du cylindre plein (31), conformément à la présente invention, elle est en outre utilisée pour détecter deux instants de passage (t) et (t1) de chaque goutte au niveau de chacun des deux cylindres pleins (30) et (31). Dans ce cas, la distance (D) entre les deux électrodes est déterminée et fixée par construction.

La mesure de ces deux charges faite dans le cadre du contrôle de cellesci permet conformément à l'invention d'être exploitée dans un second but. Elle permet en effet la détection des deux temps de passage (t) et (t1), donc la mesure du temps (T = t1 - t) qu'a mis la goutte pour parcourir la distance (D) entre l'axe des deux cylindres (30) et (31) et ce faisant, elle permet de connaître la vitesse de chacune des gouttes.

Le paramètre "temps" (T) étant ainsi mesuré conformément à l'invention, on fait varier la fréquence d'alimentation des moteurs pas à pas qui commamdent les pompes de mise en pression afin de conserver ce temps (T) constant.

Le procédé conforme à l'invention s'applique à toutes les têtes d'impression à jet d'encre com- . portant une électrode de charge et au moins une électrode de contrôle de charge et des moyens capables de faire varier la pression de l'encre, cette variation de pression étamt commandée par des sigmaux prélevés au niveau des circuits électroniques commandant la charge des gouttelettes et le contrôle de cette charge.

Dans ces conditions, on dispose d'une machine absolument autonome quel que soit l'âge de l'encre, la durée journalière de fonctionnement et la température ambiante.

A un tel dispositif, on peut d'ailleurs aussi associer un système d'alarme fonctionnant lorsque la pression se situe à l'extérieur d'une plage de valeurs pré-déterminées.

Un dispositif de contrôle de charge conforme à l'invention et tel qu'il vient d'être décrit s'avère très efficace pour mesurer des charges de gouttes n'excédant pas quelques picocoulombs. Il est destiné à équiper les têtes d'impression pour imprimante à jet d'encre. La réalisation de la fente (10) est de préférence réalisée lorsque le détecteur est déjà positionné dans la tête d'impression. Ainsi son centrage peut être optimisé, ce qui accroît la fiabilité du dispositif.

L'invention s'applique à toutes les imprimantes àjet d'encre.

## Revendications

1. Dispositif de comtrôle de charge de gouttes d'encre fragmentées et chargées électrostatiquement en vue d'être déviées pour constituer une matrice de caractères imprimés sur un support, comportant um détecteur de charge placé à l'intérieur d'un cylindre creux extérieur conducteur (1) et isolé de ce cylindre extérieur (1) par un cylindre imtermédiaire isolant (2), une fente étant pratiquée dans cet ensemble pour permettre le passage des gouttes d'encre chargées, dispositif caractérisé en ce que ce détecteur de charge est constitué de deux cylindres pleins (31) et (32), la fente étant pratiquée de telle sorte que les gouttes passent successivement à travers le premier et le second conducteurs (31) et (32) fendus, induisant au niveau de chacun de ces deux passages, un signal exploité par un circuit électronique (12). 2. Procédé de mesure de la vitesse des gouttes d'encre fragmentées et chargées électrostatiquement en vue d'être déviée pour constituer une matrice de caractères imprimés sur un support dans lequel procédé on dispose deux détecteurs de charge le long du passage des gouttes d'encre en une distance (D) prédéterminée, et on repère les instants de passage (t1) et (t2) des gouttes au niveau successivement des dits deux détecteurs de charge à en déduire, à partir du temps (T = t1 - t2), la vitesse des gouttes; caractérisé en ce que, pour mettre en oeuvre ce procédé, on fait usage d'un dispositif de contrôle de charge des gouttes d'encre selon la revendication 1 d'une façon telle que les dits deux détecteurs de charge sont constitués par les dits deux cylindres pleins (31) et (32) fendus séparés par la dite distance (D) prédéterminée.

## Patentansprüche

1. Vorrichtung zur Ladungskontrolle von Tintentropfen, die fragmentiert und elektrostatisch geladen werden, um abgelenkt zu werden, damit sie eine Matrix aus auf einem Täger gedruckten Zeichen bilden, mit einem Ladungsdetektor, der im Inneren eines hohlen leitenden Außenzylinders (1) angebracht ist und von diesem Außenzylinder (1) durch einen isolierenden Zwischenzylinder (2) getrennt ist, wobei ein Schlitz in diesen Gruppe angebracht wird, um den Durchlaß der geladenen Tintentropfen zu ermöglichen, dadurch gekennzeichnet, daß dieser Ladungsdetektor aus zwei massiven Zylindern ( 31) und (32) besteht, wobei der Schlitz derart gebildet ist, daß die Tropfen nacheinander durch den ersten und den zweiten geschlitzten Leiter (31) und (32) durchlaufen und an jedem dieser beiden Durchlässe ein durch eine elektronische Schaltung (12) ausgewertetes Signal erzeugen.

2. Verfahren zur Geschwindigkeitsmessung der Tintentropfen, die fragmentiert und elektrostatisch geladen werden, um abgelenkt zu werden, damit sie eine Matrix aus auf einem Träger gedruckten Zeichen bilden, in welchem Verfahren zwei Ladungsdetektoren entlang dem Durchlauf der Tintentropfen in einem vorbestimmten Abstand (D) angeordnet werden. und die Durchlaufzeitpunkte ( t1) und (t2) den Tropfen in der Höhe der genannten Ladungsdetektoren nacheinander festgestellt werden, um daraus die Geschwindigkeit der Tropfen ab den Zeit (T = t1 - t2) abzuleiten, dadurch gekennzeichnet, daß um dieses Verfahren in die Praxis umzusetzen, eine Vorrichtung zur Ladungskontrolle der Tintentropfen nach Ansprunch 1 derart venwendet wird, daß die genannten beiden Ladungsdetektoren aus den beiden genannten massiven Zylindern (31) und (32) bestehen, die geschlitzt und durch den genannten vorbestimmten Abstand (D) getrennt sind.

## Claims

1. Device for controlling the charge of fragmented and electrostatically charged ink drops intended to be deviated to form a pattern of printed characters on a carrier, comprising a charge detector located within a conductive hollow outer cylinder (1) and insulated from this outer cylinder (1) by an insulating intermediate cylinder (2), a slot being formed in this assembly to allow passage of charged ink drops, said device being characterised in that this charge detector is formed by two solid cylinders (31) and (32), the slot being formed in such a manner that the drops pass successively through the first and second slotted conductors (31) and (32) inducing a signal at the level of each of these two passages which is exploited by an electronic circuit (12).

2. Method of measuring the speed of the fragmented and electrostatically charged ink drops intended to be deviated to form a pattern of printed characters on a carrier, in which method two charge detectors are placed along the passage of the ink drops at a predetermined distance (D) and the instants of passage (t1) and (t2) of the drops at the successive levels of the said two charge detectors are noted for the purpose of deducing, from the time (T = t1 - t2), the speed of the drops, characterised in that to implement this method, use is made of a device for controlling the charge of the ink drops according to claim 1, in a manner such that the said two charge detectors are formed by the said two solid slotted cylinders (31) and (32) separated by the said predetermined distance (D).
